# EUROPÄISCHE PATENTSCHRIFT

(11) **EP 0 207 976 B1**
(45) Veröffentlichungstag und Bekanntmachung des Hinweises auf die Patenterteilung: **04.01.1989**
(21) Anmeldenummer: 86900668.4
(22) Anmeldetag: 27.12.1985
(51) Int. Cl.: H01R 33/08

(54) **LAMPENFASSUNG**
LAMP SOCKET
DOUILLE DE LAMPE

(30) Priorität: 15.01.1985 DE 3501131
(43) Veröffentlichungstag der Anmeldung: 14.01.1987
(73) Patentinhaber: MAURER, Ingo, D-80801 München (DE)
(72) Erfinder: MAURER, Ingo, D-80801 München (DE)
(74) Vertreter: Patentanwälte Kirschner & Grosse
(86) Internationale Anmeldenummer: EP8500743
(87) Internationale Veröffentlichungsnummer: WO8604458

(56) Entgegenhaltungen:
- GB-A- 2 100 404
- US-A- 3 582 866

## Beschreibung

Die Erfindung betrifft eine Lampenfassung für Niederspannungslampen.

Bei der Gestaltung moderner Lampen wird einerseits verlangt, daß die Lampen aufgrund ihrer Funktionsmerkmale die Erfordernisse von guten Beleuchtungsquellen erfüllen, und andererseits wird angestrebt, die einzelnen Teile der Lampen möglichst einfach und mit möglichst wenig Zubehör zu gestalten. Dabei bleibt die Funktion der einzelnen Lampenteile erkennbar, die Lampenteile selbst werden aber nach Gesichtspunkten des modernen Designs gestaltet. Bei dieser Gestaltung von Lampen bildet die Lampenfassung bisher einen kritischen Punkt, weil die herkömmlichen Lampenfassungen als störend empfunden werden, wenn sie keine entsprechend gestaltete Abdeckungen haben. Die Abdeckungen oder Gehäuse vergrößern jedoch die Lampenfassung als solche, was unerwünscht ist, wenn die ganze Lampe klein gehalten werden soll.

Der Erfindung liegt daher die Aufgabe zugrunde, eine vielseitig funktionstüchtige Fassung anzugeben, die insgesamt klein gehalten und ohne Verkleidung insbesondere bei Lampen mit modernem Design eingesetzt werden kann.

Zur Lösung dieser Aufgabe ist die erfindungsgemäße Lampenfassung für Niederspannungslampen in der in dem Hauptanspruch angegebenen Weise gekennzeichnet. Die Lampenfassung sieht im wesentlichen wie ein Stab oder eine Hülse aus, während die innere Ausgestaltung der Lampenfassung nicht zu erkennen ist. Wenn die Lampe in die Lampenfassung eingesteckt ist, ergibt sich eine durch Einfachheit und Eleganz gekennzeichnete und dabei technisch voll funktionsfähige Lösung. Die Lampenfassung selbst kann außerordentlich klein gehalten werden. Bei einer praktischen Ausführungsform der Lampenfassung beträgt die Bauhöhe von der Hülse einschließlich der Endstücke nur ca. 30 mm. Diese geringe Bauhöhe wird unter anderem dadurch erreicht, daß die Kontaktteile zwei Funktionen erfüllen, nämlich einerseits die Stromversorgung und andererseits die mechanische Halterung der Lampe.

Die Ausgestaltung der Erfindung nach Anspruch 2 hat den Vorteil, daß die Lampe in einfacher Weise um die Längsachse der Lampenfassung verschwenkt und in ihrer jeweiligen Lage fixiert werden kann.

Die vorteilhafte Ausgestaltung der erfindungsgemäßen Lampenfassung nach Anspruch 4 bedeutet eine besonders einfache Art der Stromzuleitung zu den Endstücken und damit über die Klammern zu den Kontaktzapfen der Lampe.

Die Ausgestaltung der erfindungsgemäßen Lampenfassung nach Anspruch 5 hat den Vorteil, daß die Stromzuführungsdrähte sowohl senkrecht von oben als auch seitlich in Längsrichtung der Endstücke in diese eingeführt werden können. Die senkrechte Einführung der Zuleitungsdrähte in die Lampenfassung ist besonders für Hängelampen geeignet.

Die Ausführungsform der erfindungsgemäßen Lampenfassung nach Anspruch 6 stellt eine vorteilhafte Lösung für die Verbindungseinrichtung dar, weil das metallische Endstück selbst die Funktion der Verbindungseinrichtung übernimmt.

Die Ausführungsform der erfindungsgemäßen Lampenfassung nach Anspruch 7 bezieht sich auf eine weitere Ausgestaltung des Endstücks. Das Endstück hat dabei eine Kappe, in der das Anschlußteil untergebracht ist. Durch die Kappe kann in vorteilhafter Weise einerseits das äußere Aussehen des Endstückes auf das Aussehen der Hülse der Lampenfassung abgestimmt werden, und andererseits kann die Befestigung des Zuleitungsdrahtes in dem Endstück auf einfachere Weise erfolgen.

Die Ausführungsform der erfindungsgemäßen Lampenfassung nach Anspruch 8 hat den Vorteil, daß dadurch der Zuleitungsdraht in dem Endstück auf einfache Weise befestigt werden kann.

Die Ausführungsform der erfindungsgemäßen Lampenfassung nach Anspruch 9 hat den Vorteil, daß das Endstück an der Hülse mit wenigen Handgriffen leicht befestigt werden kann.

Weitere vorteilhafte Ausgestaltungen der erfindungsgemäßen Lampenfassung ergeben sich aus den restlichen Unteransprüchen.

Ausführungsbeispiele der Erfindung werden nun anhand der beiliegenden Zeichnungen beschrieben. Es zeigen:
Fig. 1 eine Seitenansicht der Lampenfassung, zum Teil im Schnitt und zum Teil in Draufsicht;
Fig. 2 eine weitere Seitenansicht der Lampenfassung, zum Teil im Schnitt und zum Teil in Draufsicht, wobei die Schnittdarstellung gegenüber der Schnittdarstellung von Fig. 1 um 90° versetzt ist;
Fig. 3 einen Schnitt durch ein Ende einer Lampenfassung, wobei ein anderes Ausführungsbeispiel für ein Endstück dargestellt ist;
Fig. 4 einen Schnitt durch ein Ende einer Lampenfassung, wobei ein weiteres Ausführungsbeispiel für das Endstück dargestellt ist.

Gemäß Fig. 1 beinhaltet die Lampenfassung eine röhrenförmige, elektrisch isolierende Hülse 2 aus Keramikmaterial mit zwei quer zur Längsachse der Hülse 2 verlaufenden Bohrungen 4, 6 zur Aufnahme von Kontaktzapfen 8, 10, einer Birne 12 oder eines Birnensockels. Die in Fig. 1 teilweise dargestellte Birne 12 ist eine Halogenlampe. Die Lampenfassung hat ferner zwei Endstücke 14,16, die jeweils elektrisch leitende Klammern 18, 20 aufweisen, die sich im montierten Zustand der Lampenfassung in die Hülse 2 bis zu den Bohrungen 4, 6 zur Aufnahme der Kontaktzapfen 8, 10 erstrecken. Die Klammern 18, 20 umfassen die Kontaktzapfen 8, 10 und bilden damit einerseits eine elektrische Zuleitung zu der Birne 12 und halten diese andererseits in der Lampenfassung.

Wie in Fig. 1 bei 22 gezeigt ist, ist das Endstück 14 mit der Hülse 2 verklebt, um eine sichere Befestigung zwischen dem Endstück und der Hülse zu erreichen. An den Endstücken 14,16 sind noch Haltedrähte 24,26 vorgesehen, mit deren Hilfe beispielsweise ein Lampenschirm an der Fassung befestigt werden kann.

Gemäß den Figuren 1 und 2 haben die Endstücke 14,16 den gleichen Außenumfang wie die Hülse 2. Dadurch erhält die Lampenfassung ein einheitliches Aussehen, so daß keine Verkleidung erforderlich ist, um der Lampenfassung, die in der Regel sichtbar ist, ein entsprechendes Aussehen zu verleihen.

Die Anschlußeinrichtung, die erforderlich ist, um die Birne 12 mit Strom zu versorgen, weist eine Längsbohrung 28 in dem Endstück 14 und eine Buchse 30 auf, die mit einem Außengewinde 32 in ein in der Längsbohrung 28 vorgesehenes Innengewinde 34 eingeschraubt werden kann. In die Buchse 30 kann ein elektrischer Draht (nicht gezeigt) als Zuleitung eingesetzt werden. Wie in den Fign. 1 und 2 zu sehen ist, wird der Strom über einen Draht 36 zugeführt, der in eine weitere Bohrung 38 des Endstücks 14 eingeführt ist. Die Bohrung 38 erstreckt sich quer zu der Längsachse des Endstücks 14 und schneidet damit die Bohrung 28. Zur Befestigung des Drahts 36 wird dieser in die Bohrung 38 eingeführt und in der Bohrung 38 dadurch verklemmt, daß die Buchse 30 in die Bohrung 28 eingeschraubt wird, bis eine Spitze 41 der Buchse 30 mit dem Draht 36 in Berührung kommt und diesen festklemmt. Das in Fig. 1 gezeigte Ausführungsbeispiel der Anschlußeinrichtung ist nur eine Möglichkeit der Befestigung eines Zuleitungsdrahtes. Es könnte auch ein Zuleitungsdraht in die Bohrung 28 eingeführt und mit Hilfe der Buchse 30 fixiert werden, wenn diese in die Bohrung 38 eingeschraubt wird. Anstelle der Buchse 30 kann auch eine Klemmschraube verwendet werden. Wenn die Buchse 30 selbst als Anschluß für einen Draht verwendet wird, kann selbstverständlich der Draht 36 entfallen.

Die Lampenfassung wird durch eine elektrisch leitende Verbindungseinrichtung vervollständigt, die für eine leitende Verbindung zwischen der Buchse 30 und/oder dem Draht 36 mit der Klammer 18 sorgt. Gemäß Fig. 1 ist diese Verbindungseinrichtung dadurch verwirklicht, daß das Endstück 14 selbst aus einem elektrisch leitenden Material besteht. Es ist jedoch gleichermaßen möglich, das Endstück 14 aus zwei Teilen zu fertigen, wobei am Umfang der Bohrung 28 eine Metallbuchse liegt, die mit der Klammer 18 verbunden ist, während der Mantel des Stücks 14 aus einem nichtleitenden Material besteht.

Das Endstück 16 ist identisch wie das Endstück 14 ausgebildet, wobei in den Figuren 1 und 2 lediglich der Anschlußdraht 40 und die Buchse 42 (teilweise weggeschnitten) gezeigt sind.

In Fig. 3 ist eine abgewandelte Ausführungsform eines Endstücks 44 gezeigt, das aus einem mit der Hülse 2 verbundenen und mit einer Klammer 46 versehenen Lagerteil 48 und einem in dem Lagerteil 48 drehbar gelagerten und in diesem feststellbaren Zusatzteil 50 besteht, der die Anschlußeinrichtung enthält. Zur Lagerung der beiden Teile ineinander weist der Zusatzteil 50 einen Lagerzapfen 52 und der Lagerteil 48 eine den Lagerzapfen 52 aufnehmende Längsbohrung 54 auf. Die Feststelleinrichtung zum Befestigen des Zusatzteils 50 in dem Lagerteil 48 weist eine Madenschraube 56 in dem Lagerteil 48 und eine an dem Zapfen 52 des Zusatzteils 50 angeordnete Nut 58 auf, in die die Madenschraube 56 eingeschraubt werden kann. Bei eingeschraubter Madenschraube 56 kann sich der Zusatzteil 50 in dem Lagerteil 48 drehen, während die beiden Teile gegen eine Verschiebung entlang ihrer gemeinsamen Längsachse festgelegt sind. Der Zusatzteil 50 hat eine Längsbohrung 60 mit einem Innengewinde 62, in die eine Buchse einschraubbar ist, die der Buchse 30 des Ausführungsbeispiels von Fig. 1 entspricht. Außerdem hat der Zusatzteil 50 eine quer zu der Bohrung 60 verlaufende Bohrung 64, die der Bohrung 38 bei dem Ausführungsbeispiel in Fig. 1 entspricht und die einen dem Draht 36 entsprechenden Draht aufnehmen kann. Im übrigen ist die Lampenfassung mit dem Endstück 44 so aufgebaut, wie in den Figuren 1 und 2 gezeigt ist. Das Endstück 44 ermöglicht trotz kleiner Bauweise der Lampenfassung ein Verschwenken der in der Lampenfassung befestigten Lampe um die Längsachse der Lampenfassung mit einfachsten Mitteln.

In Fig. 4 ist eine weitere abgewandelte Ausführungsform eines Endstücks 70 dargestellt, das eine hohlzylindrische Kappe 72 hat, in deren Innenbohrung 74 ein Anschlußteil 76 befestigt ist. Der Anschlußteil 76 ist in die Innenbohrung 74 der Kappe 72 eingepaßt und weist eine Bohrung 78 als Aufnahmeöffnung für das Ende eines Zuleitungsdrahtes 80 auf. Der Anschlußteil hat ferner einen Kontaktteil in Form eines Zapfens 82, der in die Bohrung der Hülse 2 eingepaßt ist und sich bis über die Bohrung 6 in der Hülse 2 hinaus erstreckt, in welcher Bohrung der Kontaktzapfen der Birne aufgenommen wird. Der Zapfen 82 hat eine Bohrung 84, die mit der Bohrung 6 fluchtet. In die beiden Bohrungen 6, 84 ist eine Kontakthülse 86 eingesetzt, die einerseits zur Aufnahme des Kontaktzapfens der Birne und andererseits zur Herstellung der elektrischen Verbindung zwischen dem Zapfen 82 und dem Kontaktzapfen der Birne dient. Ferner dient die Kontakthülse 86 zur Verankerung des Anschlußteils 76 in der Hülse 2. Zwischen dem Ende der Hülse 2 und einer Schulter 88 des Anschlußteils 76 sind zwei Tellerfedern 90, 92 eingesetzt, deren Außenumfang mit dem Außenumfang der Hülse 2 fluchtet. Die Tellerfedern halten die Verbindung zwischen dem Anschlußteil 76 und der Hülse 2 unter Spannung.

Die Kappe 72 hat eine der Bohrung 78 in dem Anschlußteil 76 gegenüberliegende Bohrung 94, durch die der Zuleitungsdraht 80 durch die Kappe 72 hindurch zu dem Anschlußteil 76 geführt wird. Im Inneren der Kappe 72 ist zwischen der Stirnseite 96 der Anschlußteils 76 und der der Stirnseite des Anschlußteils 76 gegenüberliegenden Innenwand 98 der Kappe 72 ein der Zuleitungsdraht umfassender, an dem Anschlußteil 76 anliegender Sicherungsring 100 und eine zwischen dem Sicherungsring 100 und der Innenwand 98 der Kappe 72 liegende Druckfeder 102 angeordnet. Der Sicherungsring 100 hält den Zuleitungsdraht 80 in der Bohrung 78 des Anschlußteils 76. Die Druckfeder 102 drückt den Sicherungsring 100 auf die Stirnseite 96 des Anschlußteils 76. Zur Befestigung der Kappe 72 auf dem Anschlußteil 76 dient ein hohler Spannstift 104, der in eine Querbohrung 106 der Kappe 72 und eine damit fluchtende Bohrung 108 in dem Anschlußteil 76 eingesetzt ist. Bei der Montage des Endstücks wird zunächst unter Einfügung der Tellerfeder 90, 92 der Anschlußteil 76 in die Hülse 2 eingesetzt und durch die Kontakthülse 86 gesichert Sodann wird der Zuleitungsdraht 80 durch die Bohrung 94 der Kappe 72 gesteckt und die Druckfeder 102 und der Sicherungsring 100 werden auf den Zuleitungsdraht 80 aufgesetzt. Sodann wird der Zuleitungsdraht in die Bohrung 78 des Anschlußteils 76 eingeschoben, und die Kappe 72 wird mit dem Spannstift 104 an dem Anschlußteil 76 befestigt.

## Patentansprüche

1. Lampenfassung für Niederspannungslampen, gekennzeichnet durch
a) eine röhrenförmige, elektrisch isolierende Hülse (2) mit zwei quer zur Längsachse der Hülse (2) verlaufenden Bohrungen (4, 6) zur Aufnahme von Kontaktzapfen (8, 10) einer Birne (12) oder eines Birnensockels,
b) zwei an den Enden der Hülse (2) befestigte Endstücke (14, 16; 44; 70), die
bₜ) elektrisch leitende Kontaktteile (18, 20, 46,82), die sich in die Hülse (2) bis zu den Bohrungen (4, 6) zur Aufnahme der Kontaktzapfen (8, 10) erstrecken,
b₂) Anschlußeinrichtungen (30, 42, 76) für je einen elektrischen Zuleitungsdraht (36, 40, 80), sowie
b₃) elektrisch leitende Verbindungseinrichtungen zwischen den Anschlußeinrichtungen (30,42,76) und den Kontaktteilen (18, 20, 46, 82) aufweisen.

2. Lampenfassung nach Anspruch 1, dadurch gekennzeichnet,
daß die Endstücke (44) jeweils aus einem mit der Hülse (2) verbundenen und mit dem Kontaktteil (46) versehenen Lagerteil (48) und einem in dem Lagerteil (48) drehbar gelagerten und in diesem feststellbaren Zusatzteil (50) bestehen, der die Anschlußeinrichtung enthält.

3. Lampenfassung nach Anspruch 2,
dadurch gekennzeichnet,
daß der Zusatzteil (50) einen Lagerzapfen (52) und der Lagerteil (48) eine den Lagerzapfen (52) aufnehmende Längsbohrung (54) aufweist, und daß die Feststelleinrichtung eine Madenschraube (56) in dem Lagerteil (48) und eine an dem Lagerzapfen (52) des Zusatzteils (50) angeordnete Nut (58) aufweist, in die die Madenschraube (56) einschraubbar ist.

4. Lampenfassung nach einem der vorhergehenden Ansprüche,
dadurch gekennzeichnet,
daß die Anschlußeinrichtung (30,42) eine Bohrung (28, 38; 60, 64) in dem Endstück (14, 44) und eine in die Bohrung einsetzbare Buchse (30) aufweist.

5. Lampenfassung nach einem der Ansprüche 1 bis 3,
dadurch gekennzeichnet,
daß die Anschlußeinrichtung (30, 42) eine erste Bohrung (28, 60) auf der Längsachse des Endstücks (14,44) und eine zweite Bohrung (38, 64) quer zur Längsachse des Endstücks (14, 44) und eine in die eine Bohrung einsetzbare Buchse (30) aufweist, mit der ein in der anderen Bohrung einsetzbarer Anschlußdraht (36) fixierbar ist.

6. Lampenfassung nach Anspruch 1 bis 5,
dadurch gekennzeichnet,
daß die Endstücke (14, 16; 44) aus elektrisch leitendem Material bestehen.

7. Lampenfassung nach Anspruch 1,
dadurch gekennzeichnet,
daß das Endstück (70) eine hohlzylindrische Kappe (72) aufweist, in der ein Anschlußteil (76) befestigt ist, der eine Aufnahmeöffnung (78) für das Ende des Zuleitungsdrahtes (80) und einen Kontaktteil (82) umfaßt, und daß die Kappe (72) eine der Aufnahmeöffnung (78) gegenüberliegende Bohrung (94) für den Zuleitungsdraht (80) hat.

8. Lampenfassung nach Anspruch 7,
dadurch gekennzeichnet,
daß im Innern der Kappe (72) zwischen einer Stirnseite (96) des Anschlußteils (76) und der der Stirnseite des Anschlußteils gegenüberliegenden Innenwand (98) der Kappe (72) ein den Zuleitungsdraht (80) umfassender, an dem Anschlußteil (76) anliegender Sicherungsring (100) und eine zwischen dem Sicherungsring (100) und der Innenwand (98) der Kappe (72) liegende Druckfeder (102) angeordnet ist, und daß ein hohler Spannstift (104) in eine Querbohrung (106) der Kappe (72) und eine damit fluchtende Bohrung (108) in dem Anschlußteil (76) angeordnet ist.

9. Lampenfassung nach Anspruch 7 oder 8,
gekennzeichnet durch
wenigstens eine Tellerfeder (90) zwischen der Hülse (2) und dem Endstück (70), und durch einen hohlen Kontaktstift (86), der eine Querbohrung (6) der Hülse (2) und eine damit fluchtende Bohrung (84) in dem Kontaktteil (82) durchsetzt.

10. Lampenfassung nach einem der Ansprüche 2,4 oder 7,
dadurch gekennzeichnet,
daß die Endstücke (14,16; 44; 70) den gleichen Außenumfang wie die Hülse (2) haben.

## Claims

1. Lamp socket for low voltage lamps, characterised by
a) a tubular and electrically insulating jacket (2) having two borings (4, 6) extending transversely to the longitudinal axis of the jacket (2) for receiving contact pins (8, 10) of a bulb (12) or of a bulb base,
b) two endpieces (14, 16; 44; 70) fastened to the ends of said jacket (2), which endpieces comprise
bₗ) electrically conductive contact members (18, 20, 46, 82) which extend into the jacket (2) up to the borings (4, 6) for receiving the contact pins (8, 10),
b2) socket means (30, 42, 76) for each electrical lead-in wire (36, 40, 80), and
b3) electrically conductive connection means between the socket means (30,42, 76) and the contact members (18, 20, 46, 82).

2. Lamp socket according to claim 1,
characterised in that
the endpieces (44) comprise each a bearing body (48) which is joined to the jacket (2) and provided with the contact member (46), and a supplementary part (50) which is pivoted in the bearing body (48) and can be locked therein and which contains the socket means.

3. Lamp socket according to claim 2,
characterised in that
the supplementary part (50) comprises a pivot pin (52), and the bearing body (48) comprises a longitudinal bore (54) for receiving the pivot pin (52), and that the locking means comprises a headless screw (56) in the bearing body (48) and a groove (58) which is provided in the pivot pin (52) of the supplementary part (50) and into which the headless screw (56) can be screwed in.

4. Lamp socket according to any of the preceding claims,
characterised in that
the socket means (30, 42) has a boring (28, 38; 60, 64) in the endpiece (14,44) and a bush (30) adapted to be inserted into the boring.

5. Lamp socket according to any of the claims 1 to 3,
characterised in that
the socket means (30,42) has a first boring (28, 60) on the longitudinal axis of the endpiece (14, 44) and a second boring (38, 64) provided transversely to the longitudinal axis of the endpiece (14,44) and a bush (30) which is adapted to be inserted into one boring and by which a lead-in wire (36) which can be inserted into the other boring can be fixed.

6. Lamp socket according to claims 1 to 5,
characterised in that
the endpieces (14, 16; 44) are made of an electrically conductive material.

7. Lamp socket according to claim 1,
characterised in that
the endpiece (70) comprises a hollow- cylindrical cap (72) with a connecting member (76) being secured therein, which connecting member comprises a receiving orifice (78) for receiving the end of the lead-in wire (80) and a contact member (82), and that the cap (72) has a boring (94) for receiving the lead-in wire (80), said boring facing the receiving orifice (78).

8. Lamp socket according to claim 7,
characterised in that
inside the cap (72) between one front side (96) of the connecting member (76) and the inside wall (98) of the cap (72) facing the front side of said connecting member there are arranged a guard ring (100) embracing the lead-in wire (80) and abutting the connecting member (76) and a pressure spring (102) disposed between the guard ring (100) and the inside wall (98) of the cap (72), and that a hollow tightening pin (104) is arranged in a transverse boring (106) of the cap (72) and a boring (108) flush therewith in the connecting member (76).

9. Lamp socket according to claim 7 or 8,
characterised by
at least one cup spring (90) between the jacket (2) and the endpiece (70), and by a hollow contact pin (86) which extends through a transverse boring (6) of the jacket (2) and a boring (84) flush therewith in the contact member (82).

10. Lamp socket according to any of the claims 2,4 or 7,
characterised in that
the endpieces (14, 16; 44; 70) have the same outside circumference as the jacket (2).

## Revendications

1. Douille de lampe pour les lampes basse tension,
caractérisée par
a) une douille électroisolante tubulaire (2) ayant deux forures (4, 6) s'étendant transversalement à l'axe longitudinal de la douille (2) pour loger les tenons de contact (8, 10) d'une ampoule (12) ou d'un culot d'ampoule,
b) deux bouts (14,16; 44; 70) fixés aux extrémités de la douille (2) et comprenant
b₁) des éléments de contact électroconducteurs (18, 20, 46, 82) s'étendant dans la douille (2) jusqu'aux forures (4, 6) pour loger les tenons de contact (8,10),
b₂) des dispositifs de raccord (30, 42, 76) pour des fils d'amenée (36, 40, 80), et
b3) des dispositifs de connexion électroconducteurs entre les dispositifs de raccord (30,42,76) et les éléments de contact (18, 20, 46, 82).

2. Douille de lampe selon la revendication 1,
caractérisée en ce que chacun des bouts (44) se compose d'un élément palier (48) relié à la douille (2) et muni de l'élément de contact (46), et d'un élément supplémentaire (50) qui est orientable dans l'élément palier et peut être fixé dans celui-ci, ledit élément supplémentaire (50) comprenant le dispositif de raccord.

3. Douille de lampe selon la revendication 2,
caractérisée en ce que l'élément supplémentaire (50) présente un tourillon (52), et l'élément palier (48) comprend une forure longitudinale (54) dans lequel est logé le tourillon (52), et que le dispositif de fixation présente une vis sans tête (56) disposée dans l'élément palier (48) et une rainure (58) disposée dans le tourillon (52) de l'élément supplémentaire (50), dans laquelle on peut serrer la vis sans tête (56).

4. Douille de lampe selon l'une quelconque des revendications précédentes,
caractérisée en ce que le dispositif de raccord (30,42) présente une forure (28, 38; 60, 64) dans le bout (14,44), et une douille (30) à insérer dans ladite forure.

5. Douille de lampe selon l'une quelconque des revendications 1 à 3,
caractérisée en ce que le dispositif de raccord (30,42) présente une première forure (28, 60) le long de l'axe longitudinal du bout (14, 44) et une deuxième forure (38, 64) transversalement à l'axe longitudinal du bout (14,44) et une douille (30) à insérer dans la première forure de manière que un fil de raccord (36) à insérer dans la deuxième forure puisse être fixé.

6. Douille de lampe selon les revendications 1 à 5,
caractérisée en ce que les bouts (14, 16; 44) consistent en matériau électroconducteur.

7. Douille de lampe selon la revendication 1,
caractérisée en ce que le bout (70) présente un capuchon à cylindre creux (72), dans lequel est fixé un élément de raccord (76) qui comprend un orifice d'entrée (78) destiné à loger le bout du fil d'amenée (80), et un élément de contact (82), et que le capuchon (72) présente une forure (94) pour le fil d'amenée (80), disposée en face de l'orifice d'entrée (78).

8. Douille de lampe selon la revendication 7,
caractérisée en ce que dans l'intérieur du capuchon (72) entre le front (96) de l'élément de raccord (76) et la face interne (98) du capuchon (72) disposée en face du front de l'élément de raccord il y a disposé un circlip (100) serré contre l'élément de raccord (76) et ceignant le fil d'amenée (80), et un ressort à pression (102) situé entre le circlip (100) et la face interne (98) du capuchon (72), et qu'une goupille élastique (104) est disposée dans une forure transversale (106) du capuchon (72) et une forure (108) dans l'élément de raccord (76), ladite forure (108) s'alignant avec la forure transversale (106).

9. Douille de lampe selon la revendication 7 ou 8,
caractérisée par au moins un ressort à disques (90) situé entre la douille (2) et le bout (70), et par un tenon de contact creux (86) passant à travers une forure transversale (6) de la douille (2) et une forure (84) dans l'élément de contact (82), ladite forure (84) s'alignant avec la forure transversale (6).

10. Douille de lampe selon l'une des revendications 2,4 ou 7,
caractérisée en ce que les bouts (14, 16; 44, 70) présentent le même périmètre que la douille (2).
